# EUROPÄISCHE PATENTANMELDUNG

(11) **EP 0 838 636 A2**
(43) Veröffentlichungstag der Anmeldung: **29.04.1998**
(21) Anmeldenummer: 97117649.0
(22) Anmeldetag: 11.10.1997
(51) Int. Cl.: F23N 5/08

(54) **Verfahren zur Regelung einer mit Brenngas wechselnder Zusammensetzung betriebener Wärmeenergieeinrichtung und Vorrichtung zur Durchführung des Verfahrens**

(30) Priorität: 24.10.1996 DE 19644240
(71) Anmelder: FEV Motorentechnik GmbH & Co. KG, D-52078 Aachen (DE)
(72) Erfinder: Kuperjans, Stefan, 52072 Aachen (DE); Bornscheuer, Walter, 52074 Aachen (DE)
(74) Vertreter: Langmaack, Jürgen, Dipl.-Ing.

(57) **Zusammenfassung**

Die Erfindung betrifft ein Verfahren zur Regelung einer mit Brenngas wechselnder Zusammensetzung, insbesondere Erdgas betriebenen Wärmeenergieeinrichtung, bei dem in das zuzuführende Brenngas ein Energiestrahl eingeleitet und in einem vorgegebenen Abstand von der Strahleinleitung der Grad der sich bei wechselnden Gaszusammensetzung ändernden Energieabsorption erfaßt wird und in Abhängigkeit von dem jeweils erfaßten Lichtabsorptionswert die Reaktionsbedingungen der Wärmeenergieeinrichtung geregelt werden.

## Beschreibung

Für den Betrieb von Wärmeenergieeinrichtungen, wie beispielsweise Brenner oder Gasmotoren, steht als Brenngas Erdgas zur Verfügung. Das von den Gasversorgungsunternehmen in das Verteilernetz eingespeiste Erdgas steht in einer vorgegebenen Qualität zur Verfügung, die mit Hilfe des Wobbeindex quantifiziert wird. Durch die Einhaltung eines Bereiches des Wobbeindex ist sichergestellt, daß bei Brenngasen unterschiedlicher Zusammensetzung, beispielsweise von einem Brenner einer Heizeinrichtung, gleichbleibende Energie geliefert wird. Aufgrund der vorgegebenen Normen ist jedoch der zulässige Wobbeindex-Bereich sehr weit, so daß auch die Einspeisung von Gasen mit einem extrem weiten Bereich unterschiedlicher Zusammensetzungen zulässig ist. Dies macht jedoch einen störungsfreien Betrieb von Wärmeenergieeinrichtungen, wie Heizgeräte mit schadstoffarmen Brennern oder Gasmotoren schwierig. Bei Brennern für Heizeinrichtungen muß ein erheblicher gerätetechnischer Aufwand betrieben werden, um ein sicheres Starten und einen störungsfreien Betrieb im gesamten zulässigen Wobbeindex-Bereich zu ermöglichen. Bei Brennern, die auf eine extrem schadstoffarme Verbrennung ausgelegt sind, ist dies oft gar nicht möglich. Gasmotoren neigen insbesondere bei hohen Anteilen von Flüssiggas und Luft in dem dem Verteilernetz entnommenen Brenngas zum Klopfen.

Der Erfindung liegt die Aufgabe zugrunde, ein Verfahren zu schaffen, das einen störungsfreien Betrieb derartiger Wärmeenergieeinrichtungen mit Brenngasen in wechselnder Zusammensetzung, insbesondere Erdgas, gewährleistet.

Diese Aufgabe wird nach dem erfindungsgemäßen Verfahren dadurch gelöst, daß in das zuzuführende Brenngas ein Energiestrahl eingeleitet und in einem vorgegebenen Abstand von der Strahleinleitung der Grad der sich bei wechselnder Gaszusammensetzung ändernden Energieabsorption erfaßt wird und daß in Abhängigkeit von dem jeweils erfaßten Lichtabsorptionswert die Reaktionsbedingungen in der Wärmeenergieeinrichtung geregelt werden. Bei dieser Verfahrensweise wird mit Vorteil ausgenutzt, daß sich Gase durch unterschiedliche spektrale Eigenschaften auszeichnen. Jede Gasart, hier insbesondere CH₄ und C₃H₈, weisen ein typisches Absorptionsverhalten von Energiestrahlen bestimmter Wellenlänge, insbesondere von Lichtstrahlen, auf. Wird nun entsprechend dem erfindungsgemäßen Verfahren ein derartiger Energiestrahl, vorzugsweise ein Lichtstrahl, insbesondere aber ein Laserstrahl, eingeleitet, dann ändert sich je nach den Anteilen der unterschiedlichen Gasarten im Brenngas die Lichtabsorption. Wird diese erfaßt, dann kann hieraus ein Meß- und Regelsignal abgeleitet werden, mit dessen Hilfe die Reaktionsbedingungen in der Wärmeenergieeinrichtung entsprechend angepaßt werden können. Bei einem Brenner wird dies in erster Linie durch eine Änderung des Brenngas-Luft-Verhältnisses bewirkt. Bei einem Gasmotor kann zusätzlich hierzu auch noch auf die Veränderung des Zündzeitpunktes regelnd eingegriffen werden.

In einer vorteilhaften Ausgestaltung der Erfindung ist vorgesehen, daß die Energieabsorption durch das Brenngas in der Weise erfaßt wird, daß sowohl die Intensität eines vom eingleiteten Energiestrahl abgezweigten, das Brenngas praktisch nicht durchlaufenden Teilstrahls, als auch die Intensität des verbleibenden, das Brenngas über die vorgegebene Strecke durchlaufenden Teilstrahls erfaßt wird und daß bei Abweichungen im Verhältnis der erfaßten Intensitätswerte der Regeleingriff ausgelöst wird. Durch diese Maßnahme ist sichergestellt, daß sich im Betrieb ergebende Änderungen der Intensität des eingeleiteten Energiestrahls durch Verschleiß, Bedampfen der Austrittsflächen der Strahlquelle oder dergl. über den abgezweigten Teilstrahl mit erfaßt werden, so daß sich das System praktisch selbst "normiert" und diese Änderungen der Strahlintensität bei der Erzeugung des Regelsignals eliminiert werden.

Der Erfindung liegt ferner die Aufgabe zugrunde, eine Vorrichtung zur Durchführung des erfindungsgemäßen Verfahrens zu schaffen.

Diese Aufgabe wird gelöst durch eine Vorrichtung mit einer wenigstens einen Gasdurchtritt für Brenngas aufweisenden Meßkammer und mit einer Quelle zur Erzeugung eines Energiestrahls, der die Meßkammer über eine vorgegebene Strecke durchsetzt, und mit Mitteln zur Erfassung der sich wechselnden Gaszusammensetzungen ändernden Absorption des eingeleiteten Energiestroms, die mit einer Auswerte- und Regeleinheit für die Wärmeenergieeinrichtung in Verbindung stehen. Eine derartige Vorrichtung kann unmittelbar in die Brenngaszuleitung zur Wärmeenergieeinrichtung eingesetzt werden oder aber auch über eine Bypaßleitung mit dem Brenngas gespeist werden.

In zweckmäßiger Ausgestaltung der erfindungsgemäßen Vorrichrung ist vorgesehen, daß im Bereich der Einleitung des Energiestrahls die Meßkammer Mittel zur Abteilung eines das Brenngas praktisch nicht durchsetzenden Teilstrahls angeordnet sind, denen ein zweiter Intensitätssensor zugeordnet ist und daß dem verbleibenden, das Brenngas in der Meßkammer durchsetzenden Teilstrahls mit Abstand zur Einleitung ein erster Intensitätssensor zugeordnet ist, wobei beide Intensitätssensoren mit der Auswerte- und Regeleinheit in Verbindung stehen. Durch diese Ausgestaltung ist gewährleistet, daß bei dem Meßvorgang die Strahlintensität des eingeleiteten Energiestrahls immer mit erfaßt und damit in Relation gesetzt wird zu der Intensität des Teilstrahls, der das Brenngas durchlaufen hat und daher eine entsprechende Absorption erfahren hat. Damit werden Intensitätsschwankungen, die durch die Strahlquelle selbst verursacht werden, bei der Auswertung der Intensitätswerte eliminiert.

In bevorzugter Ausgestaltung der Erfindung wird als Quelle zur Erzeugung eines Energiestrahls eine Lichtquelle, insbesondere ein Laser vorgesehen. Einfache Diodenlaser mit geringem Energieverbrauch sind hierzu geeignet.

Entsprechend einer Ausgestaltung der Erfindung sind zur Abteilung des das Brenngas nicht durchlaufenden Teilstrahls optische Mittel vorgesehen. Hierzu können halbdurchlässige Spiegel, Prismen, Lichtwellenleiter oder ähnliche lichtleitende und/oder lichtlenkende Mittel eingesetzt werden. Zweckmäßig ist es hierbei, wenn die Bedingungen, unter denen der das Brenngas nicht durchlaufende Teilstrahl bis zu seinem zugehörigen Intensitätssensor geführt wird, in etwa gleich den Bedingungen sind, die der andere Strahl bis zu seinem Eintritt in die Meßkammer zu durchlaufen hat.

In zweckmäßiger weiterer Ausgestaltung der Erfindung ist ein Trägerelement vorgesehen, mit dem die Strahlungsquelle, die Meßkammer und die Intensitätssensoren verbunden sind, das in eine Brenngaszufuhr einsetzbar ist. Hierdurch ergibt sich eine Handhabungseinheit, die als fertige Meßeinheit unmittelbar in die Zufuhrleitung einsetzbar oder mit einer Bypaßleitung zur Zufuhrleitung verbindbar ist.

Da sowohl im Bereich des Eintritts des Energiestrahls in die Meßkammer, als auch an den jeweiligen Intensitätssensoren entsprechende Fenster vorgesehen sein müssen und je nach Konzeption auch die optischen Mittel zur Abteilung des Teilstrahls in der Meßkammer selbst angeordnet sind, besteht hier die Gefahr von Ablagerungen, so daß hierdurch das Meßergebnis verfälscht werden kann. Um dies zu vermeiden, ist es zweckmäßig, wenn in einer Ausgestaltung der Erfindung je nach Konzeption der Meßkammer der Gasdurchtritt bzw. die Meßkammerwandungen wenigstens teilweise porös ausgebildet sind, so daß das die Meßkammer umspülende Brenngas ein- und ausströmen kann, Feststoffe jedoch zurückgehalten werden. Zur Vermeidung von Kondensationserscheinungen kann es zweckmäßig sein, wenn zumindest in den entscheidenden optischen Teilen, wie Durchtrittsfenster, optische Mittel oder dergl. eine Beheizung vorgesehen ist.

Die Erfindung wird anhand schematischer Zeichnungen von Ausführungsbeispielen näher erläutert. Es zeigen:
- Fig. 1: ein erstes Ausführungsbeispiel in Verbindung mit einem Blockschaltbild für die zugehörige Regelung,
- Fig. 2: eine gegenüber Fig. 1 modifizierte Ausführungsform.

Fig 1 zeigt in Form eines Blockschaltbildes als Wärmeenergieeinrichtung 1 einen Brenner 2 einer Heizeinrichtung. Dem Brenner 2 ist zufuhrseitig ein Regelventil 3 vorgeschaltet, durch das entsprechend den Betriebsanforderungen die Brenngaszufuhr geöffnet oder geschlossen und ggf. auch der Brenngasmengenstrom verändert werden kann. Das Ventil 3 ist hierbei mit einer entsprechenden Regel- und Steuereinrichtung 4 verbunden, durch die entsprechend den aufgeschalteten Betriebsdaten, wie Außentemperatur, Kesseltemperatur, Vorlauftemperatur und ähnlichen Daten, das Ventil 3 angesteuert wird.

Über das Ventil 3 kann nicht nur die über die Zuleitung 5 zuströmende Brenngasmenge sondern auch die über eine Luftleitung 6 zuströmende Primärluftmenge geregelt werden.

Um nun eine möglichst gleichbleibende Energieumsetzung im Brenner 2 zu bewirken, was aufgrund der sich ändernden Zusammensetzungen des zugeführten Brenngases, insbesondere des einem Versorgungsnetz entnommenen Erdgases, nicht gewährleistet ist, wird im Bereich der Zuleitung 5 die jeweilige Zusammensetzung des Brenngases erfaßt und die hieraus gewonnenen Werte der Auswerte- und Regeleinrichtung 4 ebenfalls aufgeschaltet. Dies geschieht bei dem dargestellten Ausführungsbeispiel mit Hilfe einer Vorrichtung 7, die im wesentlichen aus einer in etwa rohrförmigen Meßkammer 8 besteht, die poröse Wandungen aufweist. An der einen Stirnseite der Meßkammer 8 ist eine Quelle 9 zur Erzeugung eines Energiestrahles, beispielsweise ein Diodenlaser, angeordnet, der an eine Stromversorgung 10 angeschlossen ist. Am anderen Ende der Meßkammer 8 ist ein Intensitätssensor 11 angeordnet, beispielsweise eine Photodiode, deren Meßausgang 12 auf die Auswerte- und Regeleinrichtung 4 aufgeschaltet ist. Diese Vorrichtung ist nun in die Zufuhrleitung selbst oder in eine Bypaßleitung der Zufuhrleitung eingebaut, so daß das in der betreffenden Leitung strömende Gas durch die porösen Wandungen der Meßkammer 8 diese durchströmen kann.

Im Betrieb trifft der vom Diodenlaser 9 ausgehende Laserstrahl 13 auf die Photodiode 11, durch die die empfangende Strahlungsintensität erfaßt und als Meßwert zur Verfügung steht.

Der Laserstrahl 13 muß nun auf seinem Wege vom Diodenlaser 9 zur Photodiode 11 das die Meßkammer 8 durchströmende Brenngas durchqueren, wobei ein Teil der Lichtenergie durch Absorption vom Gas aufgenommen wird und dementsprechend der Laserstrahl mit verminderter Intensität auf die Photodiode 11 auftrifft. Aufgrund der wechselnden Zusammensetzung des Brenngases ändert sich die von der Photodiode 11 erfaßte Lichtintensität, so daß das von der Photodiode 11 ausgehende wechselnde Signal in der Auswerte- und Regeleinrichtung 4 entsprechend verarbeitet werden kann.

Da die Wellenlänge des Laserlichtes bekannt ist und darüber hinaus die Grundzusammensetzung des Brenngases und damit auch die unterschiedlichen Absorptionswerte der einzelnen Gaskomponente bekannt sind, kann nun aus den entsprechenden Änderungen des von der Photodiode 11 ausgehenden Signals unmittelbar ein Regelsignal abgeleitet werden, das zusammen mit den anderen Meß- und Regelwerten in der Auswerte- und Regeleinrichtung 4 verarbeitet werden kann, so daß konstante Reaktionsbedingungen am Brenner 2 vorgegeben werden können.

In Fig. 2 ist eine abgewandelte Ausführungsform der Fig. 1 dargestellt. Gleiche Bauteile sind mit gleichen Bezugszeichen versehen, so daß entsprechend auf die voraufgegangene Beschreibung verwiesen werden kann.

Die Ausführungsform gem. Fig. 2 weist wiederum eine im wesentlichen rohrförmig ausgebildete Meßkammer 8 mit porösen Wandungen auf, der an einem Ende ein Diodenlaser 9 und am anderen Ende eine Photodiode 11 zugeordnet ist, deren Signalleitung 12 wiederum auf die Auswerte- und Regeleinrichrung 4 zur Steuerung und Regelung der Gaszufuhr zu einer Wärmeenergieeinrichtung, hier beispielsweise einem Gasmotor 14, aufgeschaltet ist.

Da nun nicht sichergestellt werden kann, daß während der gesamten Betriebsdauer die vom Diodenlaser 9 ausgehende Intensität des Laserstrahls 13 konstant bleibt, wird bei dem in Fig. 2 dargestellten Ausführungsbeispiel über ein optisches Mittel 15, beispielsweise einen halbdurchlässigen Spiegel, ein Teilstrahl 13.2 abgeteilt, der praktisch das in der Meßkammer 8 enthaltene Brenngas nicht durchsetzt und dessen Strahlungsintensität von einer zweiten, als Intensitätssensor dienenden Photodiode 16 erfaßt wird. Der das Brenngas in der Meßkammer 8 durchsetzende andere Teilstrahl 13.1 trifft, wie beim Ausführungsbeispiel gem. Fig. 1 auf die Photodiode 11 auf, die die aufgrund der Absorptionsverhältnisse abgeschwächte Lichtintensität des Teilstrahls 13.1 erfaßt.

Mit der anderen Photodiode 16 wird demgegenüber praktisch die ungeschwächte Ausgangsintensität des Laserstrahls 13 erfaßt und über die Signalleitung 17 ebenfalls auf die Auswerte- und Regeleinrichtung 4 aufgeschaltet. Damit ist es möglich, von dem Diodenlaser 9 selbst verursachte Intensitätsschwankungen des Laserstrahls 13 zu erfassen und bei der Auswertung zur Erzeugung eines Regelsignals zu berücksichtigen. Dieser von der zweiten Photodiode 16 erfaßte Intensitätswert Iₒ kann nun mit dem von der ersten Photodiode 11 erfaßten abgeschwächten Intensitätswert I₁ in Relation gesetzt werden, und bei der Bildung des Stellsignals zur Betätigung des Ventils 3 berücksichtigt werden.

Sofern der mit der Länge der Meßkammer zur Verfügung stehende Abstand zwischen Diodenlaser 9 und Photodiode 11 als "Laufstrecke" für den Laserstrahl 13 durch das Brenngas nicht ausreicht, kann nun durch den Einsatz entsprechender optischer Mittel, beispielsweise in Form von Spiegeln oder Prismen, der Laserstrahl innerhalb der Meßkammer mehrfach umgelenkt und die "Laufstrecke" entsprechend verlängert werden, um so den Absorptionsgrad zu erhöhen und ggf. höhere Signaldifferenzen zu erzeugen.

Wie aus der Darstellung der beiden Ausführungsbeispiele ersichtlich, sind jeweils die Quelle 9 einerseits und der Intensitätssensor 11, 16 andererseits gegenüber der Meßkammer 8 durch ein Fenster 18 abgeschlossen, das aus einem für die jeweilige Energieform durchlässigen Material besteht. Bei der Verwendung eines Lasers ist ein lichtdurchlässiges Material zu verwenden, das einen möglichst geringen Verlust an Lichtenergie bewirkt.

## Patentansprüche

1. Verfahren zur Regelung einer mit Brenngas wechselnder Zusammensetzung, insbesondere Erdgas betriebenen Wärmeenergieeinrichtung, dadurch gekennzeichnet, daß in das zuzuführende Brenngas ein Energiestrahl eingeleitet und in einem vorgegebenen Abstand von der Strahleinleitung der Grad der sich bei wechselnden Gaszusammensetzung ändernden Energieabsorption erfaßt wird und daß in Abhängigkeit von dem jeweils erfaßten Lichtabsorptionswert die Reaktionsbedingungen der Wärmeenergieeinrichtung geregelt werden.

2. Verfahren nach Anspruch 1, dadurch gekennzeichnet, daß die Energieabsorption durch das Brenngas in der Weise erfaßt wird, daß sowohl die Intensität eines vom eingeleiteten Energiestrahl abgezweigten, das Brenngas praktisch nicht durchlaufenden Teilstrahls, als auch die Intensität des verbleibenden, das Brenngas über die vorgegebene Strecke durchlaufenden Teilstrahls erfaßt wird und daß bei Abweichungen im Verhältnis der erfaßten Intensitätswerte der Regeleingriff ausgelöst wird.

3. Verfahren nach Anspruch 1 oder 2, dadurch gekennzeichnet, daß als Energiestrahl ein Lichtstrahl, insbesondere ein Laserstrahl verwendet wird.

4. Vorrichtung zur Regelung einer mit Brenngas wechselnder Zusammensetzung, insbesondere Erdgas betriebenen Wärmeenergieeinrichtung, nach dem Verfahren der Ansprüche 1 bis 3, mit einer wenigstens einen Gasdurchtritt für das Brenngas aufweisenden Meßkammer (8) und mit einer Quelle (9) zur Erzeugung eines Energiestrahles (13), der die Meßkammer (8) über eine vorgegebene Strecke durchsetzt, und mit Mitteln (11, 16) zur Erfassung der sich bei wechselnden Gaszusammensetzungen ändernden Absorptionen des eingeleiteten Energiestrahls (13), die mit einer Auswerte- und Regeleinheit (4) für die Wärmeenergieeinrichtung (2, 14) in Verbindung stehen.

5. Vorrichtung nach Anspruch 4, dadurch gekennzeichnet, daß im Bereich der Einleitung des Energiestrahls (13) die Meßkammer (8) Mittel (15) zur Abteilung eines das Brenngas praktisch nicht durchsetzenden Teilstrahles (13.2) angeordnet sind, denen ein zweiter Intensitätssensor (16) zugeordnet ist, und daß dem verbleibenden, das Brenngas in der Meßkammer (8) durchsetzenden Teilstrahls (13.1) mit Abstand zur Einleitung der erste Intensitätssensor (11) zugeordnet ist, wobei beide Intensitätssensoren (11, 16) mit der Auswerte- und Regeleinheit (4) in Verbindung stehen.

6. Vorrichtung nach Anspruch 4 oder 5, dadurch gekennzeichnet, daß als Quelle (9) zur Erzeugung eines Energiestrahls eine Lichtquelle, insbesondere ein Laser, vorgesehen ist.

7. Vorrichtung nach einem der Ansprüche 4 bis 6, dadurch gekennzeichnet, daß zur Abteilung eines Teilstrahls (13.2) optische Mittel (15) vorgesehen sind.

8. Vorrichtung nach einem der Ansprüche 4 bis 7, dadurch gekennzeichnet, daß ein Trägerelement vorgesehen ist, mit dem die Strahlungsquelle (9), die Meßkammer (8) und die Intensitätssensoren (11, 16) verbunden sind, das in eine Brenngaszufuhr (5) einsetzbar ist.

9. Vorrichtung nach einem der Ansprüche 4 bis 8, dadurch gekennzeichnet, daß der Gasdurchtritt der Meßkammer (8) porös ausgebildet ist.

10. Vorrichtung nach einem der Ansprüche 4 bis 8, dadurch gekennzeichnet, daß die Meßkammerwandungen wenigstens teilweise porös ausgebidlet sind, so daß das die Meßkammer (8) umspülende Brenngas ein- und ausströmen kann.
